# EUROPÄISCHE PATENTSCHRIFT

(11) **EP 3 263 767 B1**
(45) Veröffentlichungstag und Bekanntmachung des Hinweises auf die Patenterteilung: **05.12.2018**
(21) Anmeldenummer: 17178292.3
(22) Anmeldetag: 28.06.2017
(51) Int. Cl.: E01B 3/44, B29C 45/14

(54) **EISENBAHNSCHWELLE SOWIE VERFAHREN ZUR HERSTELLUNG EINER SOLCHEN**
RAILWAY SLEEPER AND METHOD FOR MANUFACTURING THE SAME
TRAVERSE FERROVIAIRE ET SON PROCÉDÉ DE FABRICATION

(30) Priorität: 29.06.2016 DE 102016111922
(43) Veröffentlichungstag der Anmeldung: 03.01.2018
(73) Patentinhaber: Huwe, Alexander, 61118 Bad Vilbel (DE); Dann, Reimund, 48231 Warendorf (DE)
(72) Erfinder: Huwe, Alexander, 61118 Bad Vilbel (DE); Dann, Reimund, 48231 Warendorf (DE)
(74) Vertreter: Haarpatent Patentanwälte Krämer Meyer

(56) Entgegenhaltungen:
- WO-A1-2008/094996
- DE-T2- 69 938 308
- US-A- 3 289 940
- US-A- 5 609 295

## Beschreibung

Die Erfindung bezieht sich auf eine Eisenbahnschwelle umfassend einen aus thermoplastischem Material bestehenden oder dieses enthaltenden Grundkörper mit in dessen Längsrichtung verlaufener Bewehrung mit einer Struktur, die von dem thermoplastischen Material formschlüssig umschlossen ist.

Ferner bezieht sich die Erfindung auf ein Verfahren zur Herstellung einer Eisenbahnschwelle, die aus thermoplastischem Material besteht oder dieses enthält und in dessen Längsrichtung zumindest eine Bewehrung verläuft.

Eine entsprechende Eisenbahnschwelle ist der DE 699 29 819 T2 zu entnehmen. Die Eisenbahnschwelle weist einen harten Innenkern als Bewehrung in Form eines langgestreckten Verstärkungselements auf, das seinerseits von einem Außengehäuse aus einem verformbaren Verbundwerkstoff umgeben ist. Das Außengehäuse ist zweischalig ausgebildet und besteht aus Polyethylen und gemahlenen Gummipartikeln.

Durch die Zweischaligkeit ergeben sich konstruktive und herstellungsbedingte Nachteile, wobei insbesondere eine geometrische Anpassung von Verstärkungselement und Gehäuseschalen erforderlich ist, um eine umfangsseitig geschlossene Schwelle zur Verfügung zu stellen.

Der DE 699 38 308 T2 ist eine synthetische Schwelle zu entnehmen, die aus einem Verbundwerkstoff besteht. Der Verbundwerkstoff weist eine Kernschicht sowie eine Oberflächenschicht auf, die ein hitzehärtbares Harz enthält, das durch Langfasern verstärkt wird.

Aus der DE 10 2011 117 760 A1 ist ein thermoplastischer Werkstoff enthaltend Recycling-Polyolefin und Glasfasern bekannt. Aus dem Werkstoff kann ein Formkörper in Form einer Eisenbahnschwelle hergestellt werden. Durch die Verwendung von Glasfasern ist zum einen der Nachteil gegeben, dass beim Compoundieren ein starker Verschleiß der Wellen auftreten kann. Als Recyclematerial ist der Formkörper aufgrund der enthaltenen Glasfasern nicht geeignet.

Eine Eisenbahnschwelle der eingangs genannten Art in Form einer Verbundschwelle ist der US 5 609 295 A1 zu entnehmen. Innerhalb der Schwelle verläuft ein Doppel-T-Träger, der aus Polyethylen bestehen kann und durch Öffnungen oder gestufte Längsränder strukturiert ist.

Der vorliegenden Erfindung liegt die Aufgabe zugrunde, eine Eisenbahnschwelle sowie ein Verfahren zur Herstellung einer eines solchen zur Verfügung zu stellen, die eine hinreichende Biegesteifigkeit bzw. Festigkeit aufweist, so dass ein umfassender Einsatz, insbesondere auch im Gleisoberbau möglich ist.

Zur Lösung der Aufgabe sieht die Erfindung unter anderem eine Eisenbahnschwelle vor, die sich im Wesentlichen dadurch auszeichnet, dass das Bewehrungselement stabförmig und ein aus Kunststoff bestehender Voll- oder Hohlstab oder bestehendes Rohrelement ist und außenseitig eine Verzahnungsstruktur, wie Wellenstruktur aufweist.

Erfindungsgemäß ist die Bewehrung zumindest ein oberflächlich eine Struktur aufweisendes stabförmiges Bewehrungselement , das die Struktur ausfüllend von dem thermoplastischen Material formschlüssig umschlossen ist. Dabei besteht das Bewehrungselement insbesondere aus Kunststoff, insbesondere glasfaserverstärktem Kunststoff (GFK).

Abweichend vom vorbekannten Stand der Technik bedarf es keiner in der Eisenbahnschwelle verteilter Glasfasern, um der Eisenbahnschwelle eine gewünschte Festigkeit zu verleihen. Auch ist es nicht erforderlich, dass ein mehrteiliger Grundkörper hergestellt wird, in dem eine Bewehrung eingebracht wird. Vielmehr verläuft innerhalb des Grundkörpers die Bewehrung, vorzugsweise über dessen Gesamtlänge, wobei die Bewehrung in den Stirnbereichen der Eisenbahnschwelle zurückversetzt verlaufen kann, also stirnseitig die Eisenbahnschwelle nicht durchsetzt.

Dabei kann die Bewehrung aus geeigneten Materialien bestehen, um die gewünschte Biegefestigkeit und Steifigkeit sicherzustellen. Insbesondere ist vorgesehen, dass das Bewehrungselement zumindest ein außenseitig profiliertes wie eine Wellenstruktur aufweisendes Stabelement, insbesondere ein aus GFK bestehendes Stab- oder Rohrelement, bevorzugterweise ein Voll- oder Hohlstab oder Rohr aus GFK ist.

Dabei ist insbesondere vorgesehen, dass die Struktur durch ein Außengewinde gebildet wird.

Es kann quasi ein Gewindestab wie Spindel als Bewehrung benutzt werden, der von dem thermoplastischen Material formschlüssig umschlossen ist.

Andere Strukturen sind gleichfalls möglich. Es ist jedoch eine Struktur derart zu wählen, dass das Matrixmaterial, also das thermoplastische Material formschlüssig die Bewehrung umgibt. Bevorzugterweise ist daher eine Wellenstruktur oder wellenartige Struktur zu wählen. Andere den Formschluss ermöglichende Strukturen, wie Vertiefungen und Erhöhungen, wie eine Art noppenartige Struktur, sind gleichfalls möglich.

In hervorzuhebender Ausgestaltung ist vorgesehen, dass das thermoplastische Material aus geschredderten Partikeln besteht. Dabei werden die Partikel einer Wärmebehandlung derart unterzogen, dass bevorzugterweise nicht sämtliche Partikel vollständig schmelzen, sondern zumindest ein Teil der Partikel nur oberflächlich geschmolzen werden. Dies erfolgt vorzugsweise mittels thermokinetischen Mischens. Dabei kann eine thermokinetische Mischvorrichtung benutzt werden, wie diese der US 5 895 790 A zu entnehmen ist, auf deren Offenbarung ausdrücklich Bezug genommen wird. Ein Zerstören langkettiger Polymermoleküle wird hierdurch vermieden bzw. reduziert.

Insbesondere ist vorgesehen, dass das Bewehrungselement aus einem Material besteht, dessen linearer Wärmeausdehnungskoeffizient zumindest in etwa um 0,5 x 10⁻¹ K⁻¹ von dem des thermoplastischen Materials abweicht. Eine Längsbewegung des Bewehrungselementes innerhalb des Grundkörpers wird ungeachtet dessen ausgeschlossen, da das thermoplastische Material formschlüssig das Bewehrungselement in Längsrichtung umgibt.

Insbesondere ist vorgesehen, dass als thermoplastisches Material Polymere, insbesondere Polyolefine benutzt werden, insbesondere ein oder mehrere Materialien aus der Gruppe Polyethylen, insbesondere LDPE- und/oder HDPE-Polyethylen, Polypropylen, Polyvinylchlorid, Polyethylenerphtalat, Polycarbonat, Polyamid, Arcylnitril-Butadin-Styrol, Polymethylmicroacrylat, Polysteren.

Bevorzugterweise verlaufen in Längsrichtung der Eisenbahnschwelle zumindest zwei, zumindest vorzugsweise vier stabförmige Bewehrungselemente, wobei zwei jeweils symmetrisch zu einer Symmetrieebene angeordnet sind, innerhalb der die Längsachse der Eisenbahnschwelle verlaufen kann. Insbesondere verläuft die Symmetrieebene bei einer quaderförmigen Eisenbahnschwelle parallel zu den Längsseiten und/oder der Kopf- und Bodenseiten. Aber auch eine ungerade Anzahl von Bewehrungselementen oder z. B. sechs Bewehrungselemente können innerhalb der Eisenbahnschwelle vorgesehen sein.

Bevorzugterweise handelt es sich bei dem Bewehrungselement um einen Hohlstab oder Rohr aus GFK mit einem Außendurchmesser DA mit 20 mm ≤ DA ≤ 30 mm und/oder einem Innendurchmesser DI mit 10 mm ≤ DI ≤ 20 mm, bevorzugterweise DA = 2 DI.

Unabhängig hiervon sollte die Querschnittsfläche der Bewehrungselemente, die sich in Längsachsenrichtung der Eisenbahnschwelle erstrecken, 2 % bis 15 % der Querschnittsfläche der Eisenbahnschwelle ausmachen. Bevorzugterweise sollte die Querschnittsfläche der Bewehrungselemente zwischen 2,5 % und 10 % der Querschnittsfläche der Eisenbahnschwelle sein.

Ein Verfahren zur Herstellung eine Eisenbahnschwelle, die aus thermoplastischem Material besteht oder dieses enthält und in deren Längsrichtung zumindest eine Bewehrung verläuft, zeichnet sich durch zumindest folgende Verfahrensschritte aus:
- zumindest teilweises Aufschmelzen von aus thermoplastischem Material bestehenden Partikeln in einer Mischvorrichtung,
- Pressen des zumindest teilweise aufgeschmolzenen thermoplastischen Materials in ein die Außengeometrie der Eisenbahnschwelle vorgebendes Werkzeug, in dessen Längsrichtung zumindest ein stabförmiges Bewehrungselement als die Bewehrung verläuft,
wobei das thermoplastische Material gegen ein in Längsrichtung des Werkzeugs verschiebbares an den Querschnitt des Werkzeugs angepasstes Schiebeelement gepresst wird, das von dem zumindest einen Bewehrungselement durchsetzt wird.

Es wird insbesondere geschreddertes, recyceltes thermoplastisches Material, das vorsortiert sein kann, der Mischvorrichtung, insbesondere in Form eines Compounders, zugeführt. Dabei werden die Partikel während des Compoundierens einer Temperatur ausgesetzt, die vorzugsweise im Bereich zwischen 130 °C und 160 °C, vorzugsweise in etwa 150 °C liegt. Dabei sollte die Temperatur während des gesamten Compoundierens im Wesentlichen gleichbleibend gehalten werden. Unabhängig hiervon wirkt auf die Partikel eine Temperatur, durch die ein zumindest oberflächliches Anschmelzen erfolgt, also nicht zwingend ein Durchschmelzen erfolgt, gleichwenn Partikel auch vollständig geschmolzen werden können. Durch das nur teilweise Schmelzen ergibt sich der Vorteil, dass langkettige Polymermoleküle geschont werden mit der Folge, dass das Material an sich bereits in erstarrtem Zustand im Vergleich zu Materialien, die durch Extrudieren hergestellt werden, eine höhere Festigkeit aufweist.

Die gewünschte Biegesteifigkeit bzw. Festigkeit der Eisenbahnschwelle ergibt sich insbesondere dadurch, dass in Längsrichtung der Eisenbahnschwelle zumindest ein stabförmiges Bewehrungselement verläuft, das insbesondere in Form eines aus GFK bestehenden Hohlstabes oder Rohres ausgebildet ist.

Um sicherzustellen, dass ungeachtet unterschiedlicher linearer Wärmeausdehnungskoeffizienten des thermoplastischen Materials und des Bewehrungsmaterials eine Verschiebung in Längsrichtung zueinander unterbleibt, ist vorgesehen, dass als Bewehrungselement ein solches verwendet wird, das oberflächlich strukturiert ist, so dass das thermoplastische Material formschlüssig das Bewehrungselement umgeben kann, das erwähntermaßen als Stab, insbesondere als Hohlstab, insbesondere als GFK-Rohrelement ausgebildet sein kann. Die Strukturierung kann durch eine Art Wellenstruktur, insbesondere durch ein Außengewinde erzielt werden. Andere Möglichkeiten, um die gewünschte Struktur und damit den erforderlichen Formschluss durch Eindringen des thermoplastischen Materials in die Oberflächenstruktur sicherzustellen, sind selbstverständlich gleichfalls von der Erfindung erfasst. So kann z.B. auch eine Noppenstruktur gewählt werden.

Um das stabförmige Element in einem Werkzeug zu fixieren, ist insbesondere vorgesehen, dass von zur Eintrittsöffnung des Werkzeugs gegenüberliegender Stirnseite des Werkzeugs eine werkzeuginnenseitig verlaufende stiftförmige Halterung ausgeht, auf die der Stab gesteckt wird. Hierzu muss dieser in dem entsprechenden Endbereich hohl ausgebildet sein, also bei einem Rundstab endseitig eine Hohlzylindergeometrie aufweisen. Bevorzugterweise werden hier jedoch als stabförmige Elemente Hohlstäbe bzw. Rohre eingesetzt.

Durch die endseitige Hohlgeometrie des stabförmigen Bewehrungselementes erfolgt das Fixieren an einem Ende. Das Positionieren des gegenüberliegenden Endes wird zunächst durch das durch das Werkzeug mittels des hineingepressten thermoplastischen Materials verschiebbare Schiebeelement erreicht, das von dem Bewehrungselement durchsetzt wird. Dabei erfolgt das Einpressen des Werkzeugs insbesondere mittels einer Axialpresse.

Des Weiteren kann das stabförmige Element gleichfalls von einem stiftförmigen Element im Eingangsbereich des Werkzeuges fixiert werden. Hierzu muss das Bewehrungselement entsprechend hohl ausgebildet sein.

Ferner wird in bevorzugter Ausgestaltung der Erfindung vorgesehen, dass die Bewehrung derart in dem Werkzeug positioniert wird, dass die Bewehrung durch Erstarren des thermoplastischen Materials in dem Werkzeug lagefixiert wird. Somit kann grundsätzlich ein Verbiegen der stabförmigen Bewehrungselemente innerhalb des Werkzeugs unabhängig von der Stellung des Schiebeelementes nicht erfolgen.

Insbesondere ist vorgesehen, dass als thermoplastisches Material eine Mischung aus Körnern verwendet wird, die aus vorsortiertem recyceltem Kunststoffmaterial bestehen, wobei insbesondere das thermoplastische Material aus Polymeren, insbesondere aus zumindest einem Material aus der Gruppe Polyethylen, Polypropylen, Polyvinylchlorid, Polyethylenerphtalat, Polycarbonat, Polyamid, Arcylnitril-Butadin-Styrol, Polymethylmicroacrylat, Polysteren. verwendet wird.

Des Weiteren zeichnet sich die Erfindung dadurch aus, dass nach Befüllen des Werkzeuges dieses endseitig verschlossen und sodann zwangsgekühlt wird. Nach Erstarren der Eisenbahnschwelle wird dieser aus dem Werkzeug herausgestoßen.

Die Erfindung bezieht sich auch auf ein Werkzeug mit den beschriebenen Merkmalen oder einigen dieser.

Insbesondere wird vorgeschlagen ein Werkzeug zur Herstellung einer aus thermoplastischem Material bestehenden Eisenbahnschwelle umfassend ein hohlquaderförmiges Gehäuse mit einem in dessen Längsrichtung verschiebbaren Schiebeelement, das von innerhalb des Werkzeugs verlaufenden stabförmigen Bewehrungselementen durchsetzt ist, wobei von rückseitigem Stirnseitenbereich des Werkzeugs eine Halterung mit stiftförmigen Elementen ausgeht, die abschnittsweise von den Bewehrungselementen aufgenommen sind.

Insbesondere zeichnet sich das Werkzeug dadurch aus, dass die stiftförmigen Elemente hülsenartige Elemente durchsetzen und über diese vorstehen, wobei Länge der hülsenartigen Elemente der Erstreckung des Schiebeelements in Längsrichtung des Gehäuses entspricht.

Auch besteht die Möglichkeit, dass von öffhungsseitigem Stirnseitenbereich des Werkzeuges stiftförmige Elemente ausgehen, die zumindest abschnittsweise innerhalb der hohlstabförmigen Bewehrungselemente verlaufen.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine Eisenbahnschwelle,
- Fig. 2: eine weitere Eisenbahnschwelle,

- Fig. 3 a, b: einen Abschnitt eines Bewehrungselementes, in Seitenansicht und im Schnitt,
- Fig. 4 a, b: einen Einsatz eines Werkzeuges mit Bewehrungselementen, in perspektivischer Darstellung und in Seitenansicht,
- Fig. 5: ein Werkzeug mit Blick ins Innere,
- Fig. 6: ein Schiebeelement des Einsatzes gemäß Fig. 4 a, b und
- Fig. 7: einen Schnitt durch eine Eisenbahnschwelle.

An Hand der Figuren wird die Erfindung erläutert, mittels der Eisenbahnschwellen hergestellt werden, die aus einem thermoplastischen Material bestehen, die in Längsrichtung der Eisenbahnschwelle verlaufende Bewehrungsstäbe aufweisen, die außenseitig strukturiert sind und formschlüssig von dem thermoplastischen Material umgeben sind.

Eine entsprechende Eisenbahnschwelle 10 ist der Fig. 1 zu entnehmen. Die Eisenbahnschwelle 10 kann eine Quaderform aufweisen und besteht im eigentlichen Sinne aus einem Grundkörper 12 aus thermoplastischem Material, in dessen Längsrichtung nach dem Ausführungsbeispiel der Fig. 1 vier Bewehrungsstäbe 14, 16, 18, 20 verlaufen, die vorzugsweise die Stirnflächen der Eisenbahnschwelle 10 durchsetzen oder in diesem enden, ohne dass dies zwingend erforderlich ist.

Aus der zeichnerischen Darstellung erkennt man des Weiteren, dass die Bewehrungsstäbe 14, 16, 18, 20 paarweise symmetrisch zu Ebenen verlaufen, die parallel zu den Längsseitenflächen bzw. Ober- und Unterseite der quaderförmigen Eisenbahnschwelle 10 verlaufen.

Ferner können die Bewehrungsstäbe 14, 16, 18, 20 derart im Randbereich der Eisenbahnschwelle 10 verlaufen, dass eine Fixierung durch die beim Herstellen erstarrende thermoplastische Materialmasse möglich ist; denn im Randbereich wird die Wärme durch das Werkzeug, in dem die Eisenbahnschwelle 10 hergestellt wird, schnell abgeführt.

Die Eisenbahnschwelle 10 besteht aus einem Matrixmaterial aus einem thermoplastischen Material, insbesondere aus mehreren Materialien aus der Gruppe Polyethylen, Polypropylen, Polyvinylchlorid, Polyethylenerphtalat, Polycarbonat, Polyamid, Arcylnitril-Butadin-Styrol, Polymethylmicroacrylat, Polysteren.

Hierzu werden zunächst entsprechende gebrauchte Materialien vorsortiert, geschreddert und getrocknet, wobei die einzelnen geschredderten Körner eine mittlere Größe zwischen 1,0 mm und 15,0 mm, insbesondere zwischen 1,0 mm und 3,0 mm aufweisen sollten. Im gewünschten Mischungsverhältnis - ggf. unter Beimischung von Talkum und/oder einem Vernetzungsmittel und/oder einem Antioxidationsmittel - werden die Materialien sodann einer thermokinetischen Mischvorrichtung zugeführt, in der DE 601 16 496 T2 beschrieben ist, auf deren Offenbarung ausdrückliche Bezug genommen wird. Ergänzend ist auch nachdrücklich auf die Offenbarung der US 5 895 790 A zu verweisen, die ebenfalls zur Offenbarung der vorliegenden Anmeldung gehört.

In der thermokinetischen Mischvorrichtung erfolgt ein Compoundieren der Partikel derart, dass nicht sämtliche Partikel vollständig durchschmelzen, sondern nur in ihren Oberflächen, so dass ein Zusammenhaften, also Agglomerieren erfolgt. Dass nicht sämtliche Partikel durchgeschmolzen sind, ergibt sich aus der Fig. 7, der eine Stirnseite einer Eisenbahnschwelle zu entnehmen ist, wie dieser prinzipiell in der Fig. 1 dargestellt ist. Man erkennt die bevorzugterweise als Hohlstäbe 14, 16, 18, 20 ausgebildeten Bewehrungsstäbe, die in dem erstarrten thermoplastischen Material verlaufen. Das thermoplastische Material weist nicht vollständig aufgeschmolzene Partikel auf, von denen einige rein beispielhaft mit den Bezugszeichen 22, 24, 26 gekennzeichnet sind.

In der Mischvorrichtung, die einem Compounder gleichkommt, werden die Partikel vorzugsweise auf maximal 150 °C erhitzt. Als Temperaturbereich ist 130 °C bis 160 °C anzugeben.

Dadurch, dass nicht sämtliche Partikel vollständig aufgeschmolzen sind, wird ein Zerstören langkettiger Polymermoleküle verhindert bzw. reduziert, so dass das Material selbst bereits eine im Vergleich zu ansonsten aus thermoplastischem Material hergestellter Eisenbahnschwelle eine höhere Festigkeit aufweist.

Die gewünschte Biegesteifigkeit bzw. Festigkeit der Eisenbahnschwelle 10 selbst ergibt sich sodann durch die Bewehrungsstäbe 14, 16, 18, 20. Ein Abschnitt eines entsprechenden Bewehrungsstabes 28 ist der Fig. 3 a, b zu entnehmen. Man erkennt die Hohlkörpergeometrie und die in der Außenfläche vorhandene Struktur, die durch eine Wellengeometrie gebildet sein kann. Andere Strukturen, die ein formschlüssiges Umschließen von dem Matrixmaterial derart ermöglichen, dass ein Verschieben der Bewehrungsstäbe 14, 16, 18, 20 in Längsrichtung der Eisenbahnschwelle unterbunden wird, sind gleichfalls möglich.

Als Materialien für die Bewehrungsstäbe 14, 16, 18, 20 kommt insbesondere glasfaserverstärkter Kunststoff in Frage. Ungeachtet dessen sind entsprechende Eisenbahnschwellen 10 problemlos recycelbar, da die Stäbe aus den Eisenbahnschwellen vor dem Recyceln herausgeschnitten werden können.

Zur Herstellung entsprechender Eisenbahnschwellen wird ein Werkzeug 30 benutzt, dessen Innengeometrie der Außengeometrie der herzustellenden Eisenbahnschwelle entspricht, der insbesondere eine Quaderform aufweist. Das Werkzeug 30 weist eine Kastenform mit insbesondere hohlquaderförmiger Geometrie auf.

Den Fig. 4 a, b ist ein Einsatz eines entsprechenden Werkzeuges mit hohlstabförmigen oder rohrförmigen Bewehrungsstäben zu entnehmen, wie diese auch in der Fig. 1 dargestellt und mit den Bezugszeichen 14, 16, 18, 20 gekennzeichnet sind. Der Einsatz weist als wesentliches Element ein Schiebeelement 40 auf, das von den Hohlstäben 14, 16, 18, 20 durchsetzt wird. In der Fig. 4 a ist das Schiebeelement auf der linken Seite teilweise geschnitten. Die Bewehrungsstäbe 14, 16, 18, 20 durchsetzen Öffnungen des Schiebelements 40.

Zum eindeutigen Ausrichten der Bewehrungsstäbe 14, 16, 18, 20 in dem Werkzeug 30 geht von dem zu der Eintrittsöffnung des Werkzeugs 30 gegenüberliegenden rückseitigen Stimbereich eine Halterung 140 aus, die im Ausführungsbeispiel zwei zueinander beabstandete und über ein Zapfenelement 142 verbundene Platten 142, 144 umfasst. Von der werkzeuginnenseitig verlaufenden Seite der Platte 142 gehen Hülsen aus, von denen zwei mit den Bezugszeichen 148, 149 gekennzeichnet sind. Die Hülsen werden von Stab- oder Stiftelementen durchsetzt, von denen einige mit den Bezugszeichen 150, 151 gekennzeichnet sind. Die Stabelemente 150, 151 gehen von der rückseitigen Platte 144 aus und erstrecken sich über die Hülse 148 hinaus über eine Länge von z.B. 20 cm bis 40 cm. Auf die freien Enden 152, 153 der Stabelemente 150, 151 werden sodann die Bewehrungselemente 14, 16, 18, 20 geschoben, so dass eine eindeutige räumliche Ausrichtung der Bewehrungsstäbe 14, 16, 18, 20 in dem Werkzeug 30 sichergestellt ist.

Werkzeugöffnungsseitig können die Hohlstäbe 14, 16, 18, 20 von entsprechenden Stiftelementen gleichfalls gehalten werden, die von einer im Randbereich der Öffnung des Werkzeugs 30 verlaufenden Halterung ausgehen.

Das Schiebeelement 40 kann in Richtung der Werkzeuglängsachse eine Länge aufweisen, die in etwa der Länge der jeweiligen Hülse 148, 149 mit Ausnahme deren vorderen konisch verlaufenden Endabschnitts 155 entsprechen kann.

Die stiftförmigen Halterungen (Stabelemente 150, 151) und das Schiebelement 40 dienen dazu, die Bewehrungsstäbe 14, 16, 18, 20 innerhalb des Werkzeugs 30 in ihrer Lage zu fixieren.

Bevorzugterweise sind die Bewehrungsstäbe 14, 16, 18, 20 als Rohr- bzw. Hohlstäbe ausgebildet. Es besteht aber auch die Möglichkeit, Vollstäbe oder Vollrohre zu verwenden, die in den Bereichen, in die die Stift- oder Stabelemente 150, 151 zum Fixieren eindringen sollen, hohl ausgebildet sind.

Zu Beginn des Befüllens des Werkzeugs mit dem zumindest teilweise aufgeschmolzenen thermoplastischen Material befindet sich das Schiebelement 40 im Bereich der Eintrittsöffnung des Werkzeugs 30.

Wird das Werkzeug 30 nun mit zumindest teilweise aufgeschmolzenem thermoplastischen Material befüllt - dies erfolgt insbesondere durch eine Axialpresse -, so wird das plattenförmige Element 40 in Richtung der Rückseite des Werkzeugs 30 verschoben.

Sofern sich die Bewehrungsstäbe 14, 16, 18, 20 im Bereich des Begrenzungswandung des Werkzeugs 30 befinden, erfolgt in diesem Bereich ein relativ schnelles Abkühlen des zumindest teilweise aufgeschmolzenen thermoplastischen Materials und somit ein Erstarren, wodurch eine Lagefixierung der Bewehrungsstäbe 14, 16, 18, 20 in dem Bereich erfolgt, der zwischen Einfüllöffnung des Werkzeuges und dem quaderförmigen Schiebeelement 40 verläuft, das noch einmal in Fig. 6 dargestellt ist. Man erkennt die Durchgangsöffnungen, die eingangs- und ausgangsseitig konisch erweitert sind und die von den Bewehrungselementen 14, 16, 18, 20 durchsetzt werden.

Ein seitliches Verbiegen der Bewehrungselemente 14, 16, 18, 20 wird insbesondere dadurch vermieden, dass innerhalb deren Enden jeweils stiftförmige Elemente verlaufen, wie dies in Zusammenhang mit den im rückseitigen Bereich des Werkzeugs 30 verlaufenden Stiftelementen 150, 151 erläutert worden ist.

Ist das Werkzeug 30 mit dem thermoplastischen Material gefüllt, so wird das Werkzeug stirnseitig verschlossen, so dass sich ein Druck aufbauen kann bzw. der Druck gehalten wird.

Auf Grund der Außenstruktur der Bewehrungsstäbe 14, 16, 18, 20 erfolgt ein formschlüssiges Umschließen der Bewehrungsstäbe 14, 16, 18, 20 durch das erstarrte thermoplastische Material, so dass ungeachtet der unterschiedlichen Ausdehnungskoeffizienten - die Differenz beträgt zumindest 10⁻¹ x K⁻¹ - eine Längsverschiebung zueinander unterbleibt, wodurch wiederum die gewünschte Biegesteifigkeit und Festigkeit der Eisenbahnschwelle gewährleistet ist.

Die Querschnittsflächen der Bewehrungselemente 14, 16, 18, 20 sollten zwischen 2 % und 15 % der Gesamtquerschnittsfläche der Eisenbahnschwelle 10 betragen. Bevorzugterweise sollte der Wert zwischen 2,5 % und 10 % liegen.

Eine weitere Eisenbahnschwelle 100 ist in Fig. 2 dargestellt. Im Ausführungsbeispiel sind innerhalb der Eisenbahnschwelle 100 insgesamt vier Bewehrungsstäbe 114, 116, 118, 120 vorgesehen, die derart verlaufen, dass ein Eindrehen von Schrauben nicht behindert wird, um Schienenbefestigungs- bzw. -rippenplatten 130, 132 auf der Oberseite der Schwelle 100 befestigen zu können.

Die Bewehrungsstäbe 114, 116, 118, 120, können paarweise symmetrisch zu einer Symmetrieebene angeordnet sein, die parallel zur Ober- bzw. Unterseite der Schwelle 100 oder zu den Längsseiten verläuft.

Vor dem Entformen der Eisenbahnschwelle 10, 100 werden diese zwangsgekühlt, um sodann aus dem Werkzeug 30 herausgestoßen zu werden. Dabei erfolgt ein problemloses Abziehen der stiftförmigen Abschnitte 152, 153.

Vorteil der Verwendung der aus Kunststoff bestehenden Bewehrungselemente 14, 16, 18, 20, 114, 116, 118, 120 ist auch, dass ein problemloses Ablängen der Eisenbahnschwelle 10, 100 erfolgen kann, insbesondere auch am Ort der Nutzung.

Ein weiterer Vorteil der stabförmigen Bewehrungselemente im Vergleich zu dem Doppel-T-Träger als Bewehrungselement nach der US 5 609 295 A1 unter anderem Kostenvorteil erzielt werden; denn die Bewehrungselemente sind im Vergleich zum Matrixmaterial teuer.

Aufgrund der geringen Querschnittsfläche der Bewehrungselemente und deren Abstand zueinander nimmt das kostengünstige Matrixmaterial Schubkräfte auf. Diese werden nach dem Stand der Technik unter Verwendung eines Doppel-T-Trägers durch den Steg aufgenommen.

## Patentansprüche

1. Eisenbahnschwelle (10, 100), umfassend einen aus thermoplastischem Material bestehenden oder dieses enthaltenden Grundkörper (12) mit in dessen Längsrichtung verlaufender Bewehrung (14, 16, 18, 20, 114, 116, 118, 120) mit einer Struktur, die von dem thermoplastischen Material formschlüssig umschlossen ist,
**dadurch gekennzeichnet,**
**dass** das Bewehrungselement (14, 16 ,18 ,20, 114, 116, 118, 120) stabförmig und ein aus Kunststoff bestehender Voll- oder Hohlstab oder bestehendes Rohrelement ist und außenseitig eine Verzahnungsstruktur, wie Wellenstruktur aufweist.

2. Eisenbahnschwelle nach Anspruch 1, **dadurch gekennzeichnet,**
**dass** das Bewehrungselement (14, 16, 18, 20, 114, 116, 118, 120) aus einem Material besteht, dessen Längenausdehnungskoeffizient zumindest 10⁻¹ x K⁻¹ von dem des thermoplastischen Materials abweicht, und dass das stabförmige Bewehrungselement (14, 16, 18, 20, 114, 116, 118, 120) vorzugsweise aus glasfaserverstärktem Kunststoff (GFK) besteht.

3. Eisenbahnschwelle nach Anspruch 1 oder 2, **dadurch gekennzeichnet,**
**dass** die Eisenbahnschwelle (10, 100) aus zumindest teilweise ausschließlich oberflächlich angeschmolzenen Partikeln (22, 24, 26) besteht, wobei vorzugsweise das thermoplastische Material aus einer Mischung aus Polymeren, insbesondere Polyolefinen, insbesondere einer oder mehreren Materialen aus der Gruppe Polyethylen, Polypropylen, Polyvinylchlorid, Polyethylenerphtalat, Polycarbonat, Polyamid, Acrylnitril-Butadin-Styrol, Polymethylmicroacrylat, Polysteren besteht.

4. Eisenbahnschwelle nach zumindest einem der vorhergehenden Ansprüche,
**dadurch gekennzeichnet,**
**dass** die Eisenbahnschwelle (10, 100) in dessen Längsrichtung zumindest vier stabförmige Bewehrungselemente (14, 16, 18, 20) aufweist, wobei die stabfönnigen Bewehrungselemente paarweise symmetrisch zu einer Symmetrieebene verlaufen.

5. Eisenbahnschwelle nach zumindest einem der vorhergehenden Ansprüche,
**dadurch gekennzeichnet,**
**dass** Querschnittsfläche der Bewehrungselemente (14, 16, 18, 20) 2 % bis 15 %, vorzugsweise 2,5 % bis 10 %, der Querschnittsfläche der Eisenbahnschwelle (10, 100) beträgt.

6. Verfahren zur Herstellung einer Eisenbahnschwelle (10, 100), der aus thermoplastischen Material besteht oder dieses enthält und in dessen Längsrichtung zumindest eine Bewehrung (14, 16, 18, 20, 114, 116, 118, 120) verläuft, umfassend zumindest die Verfahrensschritte
- zumindest teilweises Aufschmelzen von aus thermoplastischem Material bestehenden Partikeln in einer Mischvorrichtung,
- Pressen des zumindest teilweise aufgeschmolzenen thermoplastischen Materials in ein Außengeometrie der Eisenbahnschwelle (10, 100) vorgebendes Werkzeug (30), in dessen Längsrichtung zumindest ein stabförmiges Bewehrungselement (14, 16, 18, 20, 114, 116, 118, 120) als die Bewehrung verläuft, wobei das thermoplastische Material gegen ein in Längsrichtung des Werkzeugs verschiebbares an Innenquerschnitt des Werkzeugs angepasstes Schiebeelements (40) gepresst wird, das von dem zumindest einem Bewehrungselement, wie im Anspruch 1 definiert, durchsetzt wird.

7. Verfahren nach Anspruch 6,
**dadurch gekennzeichnet,**
**dass** geschreddertes recyceltes thermoplastisches Material und gegebenenfalls Talkum der Mischvorrichtung zugeführt wird, wobei vorzugsweise als thermoplastisches Material eine Mischung aus Polymeren, insbesondere Polyolefinen, insbesondere einer oder mehreren Materialien aus der Gruppe Polyethylen, Polypropylen, Polyvinylchlorid, Polyethylenerphtalat, Polycarbonat, Polyamid, Acrylnitril-Butadin-Styrol, Polymethylmicroacrylat, Polysteren verwendet wird, wobei insbesondere mittlere Größe der Partikel zwischen 1,0 cm und 3,0 cm liegt, insbesondere als thermoplastisches Material eine Mischung aus Partikeln verwendet wird, die aus vorsortierten recycelten und insbesondere geschredderten Kunststoffmaterialien bestehen.

8. Verfahren nach Anspruch 6 oder 7,
**dadurch gekennzeichnet,**
**dass** das Werkzeug nach Befüllen mit dem thermoplastischen Material eintrittsseitig verschlossen und sodann vorzugsweise zwangsgekühlt wird.

9. Verfahren nach zumindest einem der Ansprüche 6 bis 8,
**dadurch gekennzeichnet,**
**dass** die Partikel in der Mischvorrichtung auf eine maximale Temperatur T mit 130 °C ≤ T ≤ 160 °C, insbesondere T ≈ 150 °C, erwärmt werden.

10. Verfahren nach zumindest einem der Ansprüche 6 bis 9,
**dadurch gekennzeichnet,**
**dass** zur Lagefixierung des zumindest einen stabförmigen Bewehrungselements (14, 16, 18, 20, 114, 116, 118, 120) in dem Werkzeug (30) das Bewehrungselement einerseits von Eintrittsöffnung des Werkzeugs gegenüberliegender Stirnseite ausgehender Halterung (140) aufgenommen wird und andererseits das plattenförmige Schiebeelement (40) durchsetzt.

11. Verfahren nach zumindest einem der Ansprüche 6 bis 10,
**dadurch gekennzeichnet,**
**dass** das Bewehrungselement (14, 16, 18, 20, 114, 116, 118, 120) werkzeuginnenseitig mittels der Halterung (140), insbesondere von einem innerhalb des Bewehrungselements sich erstreckendem Stiftelement (150, 151) fixiert wird.

12. Verfahren nach zumindest einem der Ansprüche 6 bis 11,
**dadurch gekennzeichnet,**
**dass** compoundiertes geschreddertes Kunststoffmaterial mittels einer Axialpresse in das Werkzeug (30) gepresst wird.

13. Werkzeug (30) zur Herstellung einer aus thermoplastischem Material bestehenden Eisenbahnschwelle (10, 100) umfassend ein hohlquaderförmiges Gehäuse mit einem in dessen Längsrichtung verschiebbaren Schiebeelement (40), das von innerhalb des Werkzeugs verlaufenden stabförmigen Bewehrungselementen (14, 16, 18, 20, 114, 116, 118, 120), wie im Anspruch 1 definiert, durchsetzt ist, wobei von rückseitigem Stirnseitenbereich des Werkzeugs eine Halterung mit stiftförmigen Elementen (150, 151) ausgeht, die abschnittsweise von den Bewehrungselementen aufgenommen sind.

14. Werkzeug nach Anspruch 13, **dadurch gekennzeichnet,**
**dass** die stiftförmigen Elemente (150, 151) hülsenartige Elemente (148, 149) durchsetzen und über diese vorstehen, wobei Länge der hülsenartigen Elemente der Erstreckung des Schiebeelements (40) in Längsrichtung des Gehäuses entspricht, und/oder dass von öffhungsseitigem Stirnseitenbereich des Werkzeuges (30) stiftförmige Elemente ausgehen, die zumindest abschnittsweise innerhalb der hohlstabförmigen Bewehrungselemente (14, 16, 18, 20, 114, 116, 118, 120) verlaufen.

## Claims

1. Railway sleeper (10, 100), comprising a base body (12) consisting of or containing thermoplastic material, which base body has reinforcement (14, 16, 18, 20, 114, 116, 118, 120) that extends in the longitudinal direction thereof and has a structure that is enclosed in a form-fitting manner by the thermoplastic material, **characterised in that** the reinforcing element (14, 16, 18, 20, 114, 116, 118, 120) is rod-shaped and is a solid or hollow rod or a tube element consisting of plastics material and has a toothed structure on the outside, such as a wave structure.

2. Railway sleeper according to claim 1, **characterised in that** the reinforcing element (14, 16, 18, 20, 114, 116, 118, 120) consists of a material of which the coefficient of longitudinal expansion deviates from that of the thermoplastic material by at least 10⁻¹ x K⁻¹, and **in that** the rod-shaped reinforcing element (14, 16, 18, 20, 114, 116, 118, 120) preferably consists of glass-fibre-reinforced plastics (GRP).

3. Railway sleeper according to either claim 1 or claim 2, **characterised in that** the railway sleeper (10, 100) consists of at least partially exclusively superficially fused particles (22, 24, 26), preferably the thermoplastic material consisting of a mixture of polymers, in particular polyolefins, in particular one or more materials from the group polyethylene, polypropylene, polyvinylchloride, polyethylene terephthalate, polycarbonate, polyamide, acrylonitrile butadiene styrene, polymethyl micro-acrylate and polystyrene.

4. Railway sleeper according to at least one of the preceding claims, **characterised in that** the railway sleeper (10, 100) comprises at least four rod-shaped reinforcing elements (14, 16, 18, 20) in the longitudinal direction thereof, the rod-shaped reinforcing elements extending in pairs symmetrically to a plane of symmetry.

5. Railway sleeper according to at least one of the preceding claims, **characterised in that** the cross-sectional area of the reinforcing elements (14, 16, 18, 20) is 2% to 15%, preferably 2,5% to 10%, of the cross-sectional area of the railway sleeper (10, 100).

6. Method for producing a railway sleeper (10, 100), which consists of or contains thermoplastic material and in the longitudinal direction of which at least one reinforcement (14, 16, 18, 20, 114, 116, 118, 120) extends, comprising at least the method steps of
- at least partially fusing particles consisting of thermoplastic material in a mixing device,
- pressing the at least partially fused thermoplastic material into a tool (30) that specifies the outer geometry of the railway sleeper (10, 100), in the longitudinal direction of which tool at least one rod-shaped reinforcing element (14, 16, 18, 20, 114, 116, 118, 120) extends as the reinforcement, wherein the thermoplastic material is pressed against a sliding element (40) that can be moved in the longitudinal direction of the tool, is adapted to the internal cross section of the tool, and is penetrated by the at least one reinforcing element, as defined in claim 1.

7. Method according to claim 6, **characterised in that** shredded recycled thermoplastic material and optionally talcum are added to the mixing device, a mixture of polymers, in particular polyolefins, in particular one or more materials from the group polyethylene, polypropylene, polyvinylchloride, polyethylene terephthalate, polycarbonate, polyamide, acrylonitrile butadiene styrene, polymethyl micro-acrylate and polystyrene, preferably being used as the thermoplastic material, in particular the average size of the particles being between 1,0 cm and 3,0 cm, in particular a mixture of particles consisting of pre-sorted recycled and in particular shredded plastics materials being used as the thermoplastic material.

8. Method according to either claim 6 or claim 7, **characterised in that** after the tool is filled with the thermoplastic material, it is sealed on the inlet side and then preferably force-cooled.

9. Method according to at least one of claims 6 to 8, **characterised in that** the particles in the mixing device are heated to a maximum temperature T with 130°C ≤ T ≤ 160°C, in particular T ≈ 150°C.

10. Method according to at least one of claims 6 to 9, **characterised in that** in order to fix the position of the at least one rod-shaped reinforcing element (14, 16, 18, 20, 114, 116, 118, 120) in the tool (30), the reinforcing element is received by a mount (140) extending from the end face opposing the inlet opening of the tool and penetrates the planar sliding element (40).

11. Method according to at least one of claims 6 to 10, **characterised in that** the reinforcing element (14, 16, 18, 20, 114, 116, 118, 120) is fixed on the inside of the tool by means of the mount (140), in particular by a pin element (150, 151) extending within the reinforcing element.

12. Method according to at least one of claims 6 to 11, **characterised in that** compounded shredded plastics material is pressed into the tool (30) by means of an axial press.

13. Tool (30) for producing a railway sleeper (10, 100) consisting of thermoplastic material, comprising a hollow cube-shaped housing having a sliding element (40) that can be moved in the longitudinal direction thereof and that is penetrated by rod-shaped reinforcing elements (14, 16, 18, 20, 114, 116, 118, 120), as defined in claim 1, extending within the tool, a mount having pin-like elements (150, 151) extending from the rear end face region of the tool, which elements are received by the reinforcing elements in portions.

14. Tool according to claim 13, **characterised in that** the pin-like elements (150, 151) penetrate sleeve-like elements (148, 149) and project beyond said sleeve-like elements, the length of the sleeve-like elements corresponding to the extension of the sliding element (40) in the longitudinal direction of the housing, and/or **in that** pin-like elements extend from the end face region of the tool (30) on the opening side, which elements extend within the hollow rod-shaped reinforcing elements (14, 16, 18, 20, 114, 116, 118, 120) at least in portions.

## Revendications

1. Traverse ferroviaire (10, 100) comprenant un corps de base (12) composé ou contenant un matériau thermoplastique et muni d'une armature (14, 16, 18, 20, 114, 116, 118, 120) s'étendant dans sa direction longitudinale et ayant une structure qui est enrobée par le matériau thermoplastique,
**caractérisée en ce que**
l'élément d'armature (14, 16, 18, 20, 114, 116, 118, 120) est en forme de tige, et il est une tige creuse ou pleine ou un élément tubulaire composé(e) d'une matière plastique, et il présente sur l'extérieur une structure crantée, telle qu'une structure en vague.

2. Traverse ferroviaire selon la revendication 1,
**caractérisée en ce que**
l'élément d'armature (14, 16, 18, 20, 114, 116, 118, 120) est constitué d'un matériau dont le coefficient de dilatation linéaire diffère d'au moins 10⁻¹ x K⁻¹ de celui du matériau thermoplastique, et **en ce que** l'élément d'armature (14, 16, 18, 20, 114, 116, 118, 120) en forme de tige est constitué de préférence d'une matière plastique à renfort de verre (PRV).

3. Traverse ferroviaire selon la revendication 1 ou 2,
**caractérisée en ce que**
la traverse ferroviaire (10, 100) est constituée au moins en partie de particules (22, 24, 26) fondues exclusivement en surface, le matériau thermoplastique étant constitué de préférence d'un mélange de polymères, en particulier de polyoléfines, en particulier d'un ou plusieurs matériaux du groupe constitué du polyéthylène, du polypropylène, du chlorure de polyvinyle, du polyéthylène téréphtalate, du polycarbonate, du polyamide, de l'acrylonitrile butadiène styrène, du polymicroacrylate de méthyle et du polystyrène.

4. Traverse ferroviaire selon l'une au moins des revendications précédentes,
**caractérisée en ce que**
la traverse ferroviaire (10, 100) présente dans sa direction longitudinale au moins quatre éléments d'armature (14, 16, 18, 20) en forme de tige, lesquels éléments d'armature en forme de tige s'étendent par paires de manière symétrique par rapport à un plan de symétrie.

5. Traverse ferroviaire selon l'une au moins des revendications précédentes,
**caractérisée en ce que**
la surface de la section transversale des éléments d'armature (14, 16, 18, 20) représente de 2 % à 15 %, de préférence de 2,5 % à 10 %, de la surface de la section transversale de la traverse ferroviaire (10, 100).

6. Procédé de fabrication d'une traverse ferroviaire (10, 100) constituée ou contenant un matériau thermoplastique et dans la direction longitudinale de laquelle s'étend au moins une armature (14, 16, 18, 20, 114, 116, 118, 120), comprenant au moins les étapes de procédé consistant :
- à faire fondre au moins partiellement des particules constituées d'un matériau thermoplastique dans un dispositif de mélange,
- à mouler par pression le matériau thermoplastique au moins partiellement fondu dans un outil (30) qui prédétermine la géométrie extérieure de la traverse ferroviaire (10, 100) et dans la direction longitudinale duquel s'étend en tant qu'armature au moins un élément d'armature (14, 16, 18, 20, 114, 116, 118, 120) en forme de tige, le matériau thermoplastique étant pressée contre un élément coulissant (40) adapté à la section transversale intérieure de l'outil, qui est mobile dans la direction longitudinale de l'outil et qui est traversé par le au moins un élément d'armature tel que défini dans la revendication 1.

7. Procédé selon la revendication 6,
**caractérisé en ce qu'**
un matériau thermoplastique recyclé déchiqueté et éventuellement du talc sont amenés au dispositif de mélange, un mélange de polymères étant de préférence utilisé en tant que matériau thermoplastique, en particulier un mélange de polyoléfines, en particulier d'un ou plusieurs matériaux du groupe constitué du polyéthylène, du polypropylène, du chlorure de polyvinyle, du polyéthylène téréphtalate, du polycarbonate, du polyamide, de l'acrylonitrile butadiène styrène, du polymicroacrylate de méthyle, du polystyrène, la taille moyenne des particules en particulier étant comprise entre 1,0 cm et 3,0 cm, en particulier un mélange de particules constituées de matériaux en matière plastique préalablement triés, recyclés et en particulier broyés étant utilisé en tant que matériau thermoplastique.

8. Procédé selon la revendication 6 ou 7,
**caractérisé en ce que**
le moule est fermé côté entrée après remplissage avec le matériau thermoplastique, puis il est de préférence soumis à un refroidissement forcé.

9. Procédé selon l'une au moins des revendications 6 à 8,
**caractérisé en ce que**
les particules sont chauffées dans le dispositif de mélange à une température maximale T de 130 °C ≤ T ≤ 160 °C, en particulier à T ≈ 150 °C.

10. Procédé selon l'une au moins des revendications 6 à 9,
**caractérisé en ce que,**
pour fixer la position de l'au moins un élément d'armature (14, 16, 18, 20, 114, 116, 118, 120) en forme de tige dans l'outil (30), l'élément d'armature d'une part est reçu par un support (140) s'aillant d'une face frontale opposée à l'ouverture d'entrée de l'outil, et d'autre part traverse l'élément coulissant (40) en forme de plaque.

11. Procédé selon l'une au moins des revendications 6 à 10,
**caractérisé en ce que**
l'élément d'armature (14, 16, 18, 20, 114, 116, 118, 120) est fixé à l'intérieur de l'outil au moyen du support (140), en particulier par un élément en broche (150, 151) s'étendant à l'intérieur de l'élément d'armature.

12. Procédé selon l'une au moins des revendications 6 à 11,
**caractérisé en ce que**
de la matière plastique déchiquetée composite est pressée dans l'outil (30) au moyen d'une presse axiale.

13. Outil (30) pour la fabrication d'une traverse ferroviaire (10, 100) composée d'un matériau thermoplastique, comprenant un boîtier parallélépipédique creux avec un élément coulissant (40) déplaçable dans la direction longitudinale de celui-ci et qui est traversé par des éléments d'armature (14, 16, 18, 20, 114, 116, 118, 120) en forme de tige s'étendant à l'intérieur de l'outil, tels qu'ils sont définis dans la revendication 1, un support s'aillant de la zone frontale arrière de l'outil, lequel support est muni d'éléments en forme de broche (150, 151) reçus par sections par les éléments d'armature.

14. Outil selon la revendication 13,
**caractérisé en ce que**
les éléments en forme de broche (150, 151) traversent des éléments de type manchon (148, 149) et dépassent de ceux-ci, la longueur des éléments de type manchon correspondant à l'extension de l'élément coulissant (40) dans la direction longitudinale du boîtier, et/ou **en ce que** des éléments en forme de broche saillent de la zone frontale de l'outil (30) côté ouverture et s'étendent au moins par sections à l'intérieur des éléments d'armature en forme de tige creuse (14, 16, 18, 20, 114, 116, 118, 120).
